# FASCICULE DE BREVET EUROPEEN

(11) **EP 0 020 433 B1**
(45) Date de publication et mention de la délivrance du brevet: **03.08.1983**
(21) Numéro de dépôt: 79901211.7
(22) Date de dépôt: 04.10.1979
(51) Int. Cl.: F01D 5/14, F04D 29/68

(54) **GRILLE D'AUBES POUR TURBINE ET TURBINE COMPORTANT UNE TELLE GRILLE D'AUBES**
SCHAUFELGITTER FÜR TURBINE UND TURBINE MIT EINEM SOLCHEN SCHAUFELGITTER
BLADE GRID FOR A TURBINE AND TURBINE COMPRISING SUCH A BLAD GRID

(30) Priorité: 05.10.1978 FR 7828459
(43) Date de publication de la demande: 07.01.1981
(73) Titulaire: ALSTHOM-ATLANTIQUE Société anonyme dite:, F-75784 Paris Cédex 16 (FR)
(72) Inventeur: RIOLLET, Gilbert, F-75006 Paris (FR); BESSAY, Raymond, F-90000 Belfort (FR)
(74) Mandataire: Weinmiller, Jürgen
(86) Numéro de dépôt international: FR7900089
(87) Numéro de publication internationale: WO8000728

## Description

La présente invention a trait à une grille d'aubes pour turbine comportant, d'une part, une suite d'aubes disposées entre un plafond et un plancher, définissant ainsi une suite de canaux parcourus par le fluide alimentant la turbine, chaque canal étant limité par l'extrados d'une aube et l'intrados de l'aube voisine, le plancher et le plafond, et, d'autre part, au moins une communication percée dans le plafond et/ou au moins une communication percée dans le plancher, chaque communication débouchant à une extrémité dans un canal et à l'autre extrémité en un point situé en aval de ladite grille.

Une telle grille d'aubes est décrite dans le brevet allemand n° 893 649.

On sait que dans un canal donné, suffisamment loin des parois du canal, les filets de fluide suivent des trajectoires sensiblement parallèles aux parois du canal formées par les aubes, intrados pour l'une et extrados pour l'autre. En tous points de cette trajectoire, l'effort centrifuge qui s'exerce sur une particule est équilibré par les forces de pression. Il en résulte que globalement l'intrados de l'aube est en surpression par rapport à l'extrados de l'autre aube délimitant le canal.

On sait d'autre part que dans la couche limite située à proximité du plancher et du plafond les vitesses du fluide sont faibies ; il s'ensuit que les efforts de pression ne sont plus équilibrés et les trajectoires des filets sont des courbes perpendiculaires aux isobares et vont dans chaque canal de l'intrados vers l'extrados en un véritable dérapage bien connu de l'homme de l'art (voir par exemple l'article « Sur les pertes à l'extrémité des aubes de turbine », Revue Brown Boveri, en français, novembre 1941, p. 356 à 361, en particulier les figures 2 et 3).

Le dérapage engendre un tourbillon de sens trigonométrique au plafond du canal et dans le sens inverse au plancher pour un observateur placé à l'aval de la grille d'aubes.

Ces perturbations s'accompagnent de pertes importantes qui sont connues sous le nom de pertes secondaires qui affectent d'autant plus le rendement d'une grille d'aubes que le rapport entre la hauteur des aubes et la corde est faible.

Pour réduire les pertes secondaires il est prévu dans le brevet allemand n° 893649 que les communications débouchant dans le canal aient une embouchure située dans la partie médiane du plafond à égale distance entre l'extrados de l'aube et l'intrados de l'aube voisine limitant le canal. Cette communication est d'assez grand diamètre (par rapport aux dimensions du canal) pour permettre d'aspirer la couche limite.

L'aspiration de cette couche limite permet de diminuer fortement les perturbations mais elle ne diminue pas d'autant les pertes secondaires ; en effet le fluide aspiré ne travaille plus dans les canaux d'où il a été aspiré et il vient perturber le fluide dans les canaux de la grille suivante dans lesquels il est réinjecté.

Dans l'invention au contraire on n'aspire qu'une faible partie de la couche limite pour éviter son dérapage et ainsi rendre utile le fluide de la couche limite.

La grille d'aubes selon l'invention est caractérisée en ce que pour chaque communication l'extrémité débouchant dans le canal est située au voisinage de l'intrados de l'aube limitant ledit canal au niveau du col à un point éloigné de la partie médiane de ce canal.

Cette extrémité débouche donc au point du canal qui est à la pression maximale.

Ce point étant relié par la communication à un point situé en aval de la grille (donc à pression réduite) la pression en ce point diminue, ce qui diminue le dérapage de la couche limite, la rendant ainsi utile pour travailler dans le canal considéré.

Au cas où la grille d'aubes ne comporte pas de plafond (cas de certaines aubes mobiles) ou de plancher (cas de certaines aubes fixes), les communications ne sont alors ménagées que dans le plancher (cas desdites aubes mobiles) ou dans le plafond (cas desdites aubes fixes).

L'invention concerne également une turbine comportant une grille d'aubes fixe suivie d'une grille d'aubes mobile, chacune des grilles d'aubes comportant une suite d'aubes disposées entre un plafond et un plancher définissant ainsi une suite de canaux parcourus par le fluide alimentant la turbine, chaque canal étant limité par l'extrados d'une aube et l'intrados de i'aube voisine, le plancher et le plafond, la grille d'aubes fixe comportant pour chaque aube au moins une communication percée dans le plafond et débouchant à une extrémité dans un canal et à l'autre extrémité en un point situé en aval de ladite grille, ladite turbine comportant au niveau de la grille d'aubes mobile des léchettes d'étanchéité entourant le plafond de ladite grille, caractérisée en ce que pour chaque communication l'extrémité débouchant dans le canal est située au voisinage de l'intrados de l'aube limitant ledit canal au niveau du col à un point éloigné de la partie médiane de ce canal, et donc au point du canal qui est à la pression maximale.

Ainsi la fuite passant le long des léchettes d'étanchéité associées à la grille mobile suivante est alimentée par les communications percées dans le plafond de la grille fixe précédente.
- Lorsqu'on dimensionne les communications pour que leur débit soit inférieur ou égal au débit de fuite passant le long des léchettes d'étanchéité associées à la grille mobile suivante, la totalité du gain dû à l'amélioration des pertes secondaires est ainsi sauvegardée.

L'invention concerne encore une turbine comportant une grille d'aubes mobile suivie d'une grille d'aubes fixe, chacune des grilles d'aubes comportant une suite d'aubes disposées entre un plafond et un plancher définissant ainsi une suite de canaux parcourus par le fluide alimentant la turbine, chaque, canal étant limité par l'extrados d'une aube et l'intrados de l'aube voisine, le plancher et le plafond, la grille d'aubes mobile comportant pour chaque aube au moins une communication percée dans le plancher et débouchant à une extrémité dans un canal et à l'autre extrémité en un point situé en aval de ladite grille, ladite turbine comportant au niveau de la grille d'aubes fixe des léchettes d'étanchéité entourant le plancher de ladite grille, caractérisée en ce que, pour chaque communication, l'extrémité débouchant dans le canal est située au voisinage de l'intrados de l'aube limitant ledit canal au niveau du col à un point éloigné de la partie médiane de ce canal, et donc au point du canal qui est à la pression maximale.
- Lorsqu'on dimensionne les communications pour que leur débit soit inférieur ou égal au débit de fuite passant le long des léchettes d'étanchéité associées à la grille fixe suivante, la totalité du gain dû à l'amélioration des pertes secondaires est ainsi sauvegardée.

La description qui va suivre en regard des dessins annexés fera mieux comprendre comment l'invention peut être mise en oeuvre.

La figure 1 représente une partie de la grille d'aubes d'une turbine classique.
La figure 2 représente une coupe axiale d'une turbine comprenant les grilles d'aubes selon l'invention.
La figure 3 représente une coupe transversale (ligne III-III de la figure 2) vue de dessus d'une grille d'aubes mobile selon l'invention.
La figure 4 représente une coupe transversale (ligne IV-IV de la figure 2) vue de dessous d'une grille d'aubes fixe selon l'invention.

Sur la figure 1 on a représenté deux aubes A et B qui font partie d'une couronne et dont le pied est fixé sur un plancher 1 et la tête sur un plafond 2. Le plancher et le plafond sont habituellement des surfaces cylindriques ou tronconiques.

L'intrados de l'aube B, l'extrados de l'aube A et le plancher et le plafond définissent un canal 3. Dans ce canal, loin des parois, l'écoulement se fait en suivant des filets sains tels que (c). Par contre, au contact du plafond et du plancher, les filets de fluide sont orthogonaux aux isobares et suivant les directions représentées (1) (m) puis commencent à tourbillonner dès qu'ils ont heurté l'extrados de l'aube (A).

Sur la figure 2 on a représenté en coupe axiale une turbine munie de grilles d'aubes fixes et mobiles selon l'invention. En général, chaque grille d'aubes mobile 4 se trouve entre deux grilles d'aubes fixes 5 et 5'. Le sens de l'écoulement du fluide est indiqué par la flèche F.

Les grilles d'aubes mobiles 4 sont solidaires du rotor 6 tandis que les grilles d'aubes fixes 5 et 5' sont solidaires du stator 7.

Au voisinage du rotor 6 les grilles d'aubes fixes 5 sont munies de léchettes d'étanchéité 8 qui diminuent les fuites entre rotor 6 et grilles d'aubes fixes 5. De même au voisinage des grilles d'aubes mobiles le stator 7 est muni de léchettes d'étanchéité 9 qui diminuent les fuites entre le stator 7 et le plafond 12 de la grille d'aubes mobile 4.

La grille d'aubes mobile 4 comporte pour chaque aube une communication 13 creusée dans le plancher 11 entre un point situé au voisinage de l'intrados de l'aube et au niveau du col 10 du canal limité par ledit intrados et un point situé en aval de la grille d'aubes mobile 4 (voir figures 2 et 3).

La grille d'aubes mobile 4 comporte également, pour chaque aube, une communication 14 creusée dans le plafond 12 entre un point situé au voisinage de l'intrados de l'aube et au niveau du col du canal limité par ledit intrados et qui aboutit en aval de la grille d'aubes mobile 4 (voir figure 2).

Le col ou étranglement du canal est la région du canal où la distance entre extrados et intrados est minimale.

La grille d'aubes fixe (5 ou 5') comporte pour chaque aube une communication 23 creusée dans le plancher 21 qui part d'un point situé au voisinage de l'intrados de l'aube au niveau du col du canal limité par ledit intrados et qui aboutit en aval de la grille d'aubes fixe 5 (voir figure 2).

La grille d'aubes fixe 5 ou 5' comporte également, pour chaque aube, une communication 24, creusée dans le plafond 22, entre un point situé au voisinage de l'intrados de l'aube au niveau du col 20 du canal limité par ledit intrados et un point situé à l'aval de la grille d'aubes fixe 5 (voir figures 2 et 4).

La fuite de fluide à travers les communications 24 sert à alimenter la fuite de fluide entre les léchettes 9 et le plafond 12 de la grille d'aubes mobile 4 suivante et de préférence le débit des communications 24 est choisi inférieur ou égal au débit de fuite entre les léchettes 9 et le plafond 12.

De même la fuite de fluide à travers les communications 13 sert à alimenter la fuite de fluide entre les léchettes de la grille d'aubes fixe suivante et le rotor et de préférence le débit des communications 13 est choisi inférieur ou égal au débit de fuite entre léchettes et rotor.

Les communications entre un point du plancher et/ou du plafond situé au voisinage de l'intrados des aubes au niveau du col du canal limité par l'intrados et un point situé dans une chambre basse pression constitués par la partie située en aval des aubes permettent d'abaisser la surpression au voisinage de l'intrados des aubes au niveau du plancher et/ou du plafond.

Il va de soi que la turbine selon l'invention pourrait ne comporter de telles communications que sur les grilles d'aubes fixes ou sur les grilles d'aubes mobiles creusées dans le plancher et/ou le plafond de ces grilles.

De plus, ces communications pourraient n'être associées qu'à certaines aubes d'une même grille.

## Revendications

1. Grille d'aubes (4, 5) pour turbine comportant, d'une part, une suite d'aubes disposées entre un plafond (12, 22) et un plancher (11, 21) définissant ainsi une suite de canaux parcourus par le fluide alimentant la turbine, chaque canal étant limité par l'extrados d'une aube et l'intrados de l'aube voisine, le plancher (11, 21) et le plafond (12, 22) et, d'autre part, au moins deux communications (13, 14, 23, 24) associées à chaque aube et percées l'une (14, 24) dans le plafond (12, 22) et l'autre (13, 23) dans le plancher (11, 21), chaque communication (13, 14, 23, 24) débouchant à une extrémité dans un canal et à l'autre extrémité en un point situé en aval de ladite grille (4, 5), caractérisée en ce que pour chaque communication (13, 14, 23, 24), l'extrémité débouchant dans le canal est située au voisinage de l'intrados de l'aube limitant ledit canal au niveau du col (10, 20) à un point éloigné de la partie médiane de ce canal.

2. Grille d'aubes (4, 5) pour turbine comportant, d'une part, une suite d'aubes disposées entre un plafond (12, 22) et un plancher (11, 21) définissant ainsi une suite de canaux parcourus par le fluide alimentant la turbine, chaque canal étant limité par l'extrados d'une aube et l'intrados de l'aube voisine, le plancher (11, 21) et le plafond (12, 22), et, d'autre part, des communications (14, 24) aseociéas aux aubes et percées dans le plafond (12, 22), chaque communication (14, 24) débouchant à une extrémité dans un canal et à l'autre extrémité en un point situé en aval de ladite grille (4, 5), caractérisée en ce que pour chaque communication (14, 24), l'extrémité débouchant dans le canal est située au voisinage de l'intrados de l'aube limitant ledit canal au niveau du col (10, 20) à un point éloigné de la partie médiane de ce canal.

3. Grille d'aubes (4, 5) pour turbine comportant, d'une part, une suite d'aubes disposées entre un plafond (12, 22) et un plancher (11, 21) définissant ainsi une suite de canaux parcourus par le fluide alimentant la turbine, chaque canal étant limité par l'extrados d'une aube et l'intrados de l'aube voisine, le plancher (11, 21) et le plafond (12, 22), et, d'autre part des communications (13, 23) associées aux aubes et percées dans le plancher (11, 21), chaque communication (13, 23) débouchant à une extrémité dans un canal et à l'autre extrémité en un point situé en aval de ladite grille (4, 5), caractérisée en ce que pour chaque communication (13, 23), l'extrémité débouchant dans le canal est située au voisinage de l'intrados de l'aube limitant ledit canal au niveau du col (10, 20) à un point éloigné de la partie médiane de ce canal.

4. Grille d'aubes mobile (4) pour turbine comportant, d'une part, une suite d'aubes montées sur un plancher (11) définissant ainsi une suite de canaux parcourus par le fluide alimentant la turbine, chaque canal étant limité par l'extrados d'une aube et l'intrados de l'aube voisine, et le plancher (11) et, d'autre part, des communications (13) associées aux aubes et percées dans le plancher (11), chaque communication (13) débouchant à une extrémité dans un canal et à l'autre extrémité en un point situé en aval de ladite grille (4), caractérisée en ce que, pour chaque communication (13), l'extrémité débouchant dans le canal est située au voisinage de l'intrados de l'aube limitant ledit canal au niveau du col (10) à un point éloigné de la partie médiane de ce canal.

5. Grille d'aubes fixe (5) pour turbine comportant, d'une part, une suite d'aubes montées sur un plafond (21) définissant ainsi une suite de canaux parcourus par le fluide alimentant la turbine, chaque canal étant limité par l'extrados d'une aube et l'intrados de l'aube voisine, et le plafond (21), et, d'autre part, des communications (24) associées aux aubes et percées dans le plafond (21), chaque communication (24) débouchant à une extrémité dans un canal et à l'autre extrémité en un point situé en aval de ladite grille (5), caractérisée en ce que pour chaque communication (24), l'extrémité débouchant dans le canal est située au voisinage de l'intrados de l'aube limitant ledit canal au niveau du col (20) à un point éloigné de la partie médiane de ce canal.

6. Turbine comportant une grille d'aubes fixe (5) suivie d'une grille d'aubes mobile (4), chacune des grilles d'aubes (4, 5) comportant une suite d'aubes disposées entre un plafond (12, 22) et un plancher (11, 21) définissant ainsi une suite de canaux parcourus par le fluide alimentant la turbine, chaque canal étant limité par l'extrados d'une aube et l'intrados de l'aube voisine, le plancher (11, 21) et le plafond (12, 22) la grille d'aubes fixe (5) comportant pour chaque aube au moins une communication (24) percée dans le plafond (22) et débouchant à une extrémité dans un canal et à l'autre extrémité en un point situé en aval de ladite grille (5), ladite turbine comportant au niveau de la grille d'aubes mobile (4) des léchettes d'étanchéité (9) entourant le plafond (11) de ladite grille (4), caractérisée en ce que pour chaque communication (24) l'extrémité débouchant dans le canal est située au voisinage de l'intrados de l'aube limitant ledit canal au niveau du col (20) à un point éloigné de la partie médiane de ce canal.

7. Turbine selon la revendication 6, caractérisée en ce que les communications (24) ont un débit inférieur ou égal au débit de fuite passant le long des léchettes d'étanchéité (9) associées à la grille mobile suivante (4).

8. Turbine comportant une grille d'aubes mobile (4) suivie d'une grille d'aubes fixe (5'), chacune des grilles d'aubes (4, 5') comportant une suite d'aubes disposées entre un plafond (12, 22) et un plancher (11, 21) définissant ainsi une suite de canaux parcourus par le fluide alimentant la turbine, chaque canal étant limité par l'extrados d'une aube et l'intrados de l'aube voisine, le plancher (11, 21) et le plafond (12, 22), la grille d'aubes mobile (4) comportant pour chaque aube au moins une communication (13) percée dans le plancher (11) et débouchant à une extrémité dans un canal et à l'autre extrémité en un point situé en aval de ladite grille (4), ladite turbine comportant au niveau de la grille d'aubes fixe (5') des léchettes d'étanchéité (8) entourant le plancher (21) de ladite grille (5'), caractérisée en ce que pour chaque communication (13) l'extrémité débouchant dans le canal est située au voisinage de l'intrados de l'aube limitant ledit canal au niveau du col (10) à un point éloigné de la partie médiane de ce canal.

9. Turbine selon la revendication 8, caractérisée en ce que les communications (13) ont un débit inférieur ou égal au débit de fuite passant le long des léchettes d'étanchéité associées à la grille fixe suivante (5').

## Claims

1. A blade grid (4, 5) for a turbine comprising, on the one hand, a series of blades disposed between a ceiling (12, 22) and a floor (11, 21) and defining thus a series of channels traversed by the turbine feed fluid, each channel being limited by the concave surface of a blade and the convex surface of the adjacent blade, the floor (11, 21) and the ceiling (12, 22), and comprising, on the other hand, at least two ducts (13, 14, 23, 24) associated to each blade and bored one (14, 24) in the ceiiing (12, 22) and the other (13, 23) in the floor (11,21), each duct (13,14,23,24) opening by one end into a channel and by the other end at a point situated downstream from said grid (4, 5), characterized in that for each duct (13, 14, 23, 24) the end which opens into the channel is situated near the concave surface of the blade limiting said channel at the level of the neck (10, 20) at a point remote from the median part of that channel.

2. A blade grid (4, 5) for a turbine comprising, on the one hand, a series of blades disposed between a ceiling (12, 22) and a floor (11, 21) and defining thus a series of channels traversed by the turbine feed fluid, each channel being limited by the concave surface of a blade and the convex surface of the adjacent blade, the floor (11, 21) and the ceiling (12, 22), and comprising, on the other hand, ducts (14, 24) associated to the blades and bored into the ceiling (12, 22), each duct (14, 24) opening by one end into a channel and by the other end at a point situated downstream from said grid (4, 5), characterized in that for each duct (14, 24) the end which opens into the channel is situated near the concave surface of the blade limiting said channel at the level of the neck (10, 20) at a point remote from the median part of that channel.

3. A blade grid (4, 5) for a turbine comprising, on the one hand, a series of blades disposed between a ceiling (12, 22) and a floor (11, 21) and defining thus a series of channels traversed by the turbine feed fluid, each channel being limited by the concave surface of one blade and the convex surface of the adjacent blade, the floor (11, 21) and the ceiling (12, 22), and comprising, on the other hand, ducts (13, 23) associated to the blades and bored into the floor (11, 21), each duct (13, 23) opening by one end into a channel and by the other end at a point situated downstream from said grid (4, 5), characterized in that for each duct (13, 23) the end which opens into the channel is situated near the concave surface of the blade limiting said channel at the level of the neck (10, 20) at a point remote from the median part of that channel.

4. Mobile blade grid (4) for a turbine comprising, on the one hand, a series of blades mounted on a floor (11) and defining thus a series of channels traversed by the turbine feed fluid, each channel being limited by the concave surface of one blade and the convex surface of the adjacent blade and the floor (11), and comprising, on the other hand, ducts (13) associated to the blades and bored into the floor (11), each duct (13) opening by one end into a channel and by the other end at a point situated downstream from said grid (4), characterized in that for each duct (13) the end which opens into the channel is situated near the concave surface of the blade limiting said channel at the level of the neck (10) at a point remote from the median part of that channel.

5. Fixed grid (5) for a turbine comprising, on the one hand, a series of blades mounted on a ceiling (21) and defining thus a series of channels traversed by the turbine feed fluid, each channel being limited by the concave surface of a blade and the convex surface of the adjacent blade and the ceiling (21), and comprising, on the other hand, ducts (24) associated to the blades and bored into the ceiling (21), each duct (24) opening by one end into a channel and by the other end at a point situated downstream from said blade (5), characterized in that for each duct (24) the end which opens into the channel is situated near the concave surface of the blade limiting said channel at the level of the neck (20) at a point remote from the median part of that channel.

6. A turbine comprising a fixed blade grid (5) followed by a mobile blade grid (4), each of the blade grids (4, 5) comprising a series of blades disposed between a ceiling (12, 22) and a floor (11, 21) and defining thus a series of channels traversed by the turbine feed fluid, each channel being limited by the concave surface of one blade and the convex surface of the adjacent blade, the floor (11, 21) and the ceiling (12, 22), the fixed blade grid (5) comprising for each blade at least a duct (24) bored into the ceiling (22) and opening by one end into a channel and by the other end at a point situated downstream from said grid (5), said turbine comprising sealing rims (9) at the level of the mobile blade grid (4) which surround the ceiling (11) of said grid (4), characterized in that for each duct (24) the end which opens into the channel is situated near the concave surface of the blade limiting said channel at the level of the neck (20) at a point remote from the median part of that channel.

7. A turbine according to claim 6, characterized in that the ducts (24) have a discharge less than or equal to the leakage discharge which passes along the sealing rims (9) associated to the following mobile grid (4).

8. A turbine comprising a mobile blade grid (4) followed by a fixed blade grid (5'), each of the blade grids (4, 5') comprising a series of blades disposed between a ceiling (12, 22) and a floor (11, 21) and defining thus a series of channels traversed by the turbine feed fluid, each channel being limited by the concave surface of one blade and the convex surface of the adjacent blade, the floor (11. 21) and the ceiling (12, 22), the mobile blade grid (4) comprising for each blade at least one duct (13) bored into the floor (11) and opening by one end into a channel and by the other end at a point situated downstream from said grid (4), said turbine comprising sealing rims (8) on the level of the fixed blade grid (5') which surround the floor of said grid (5'), characterized in that for each duct (13) the end which opens Into the channel is situated near the concave surface of the blade limiting said channel at the level of the neck (10) at a point remote from the median part of that channel.

9. A turbine according to claim 8, characterized in that the ducts (13) have a discharge inferior or equal to the leakage discharge which passes along the sealing rims associated to the following fixed grid (5').

## Patentansprüche

1. Schaufelgitter (4, 5) für eine Turbine, das einerseits eine Folge von Schaufeln, die zwischen einer Decke (12, 22) und einem Boden (11, 21) angeordnet sind und so eine Folge von Kanälen bilden, die von dem die Turbine betreibenden Fluid durchflossen werden, wobei jeder Kanal von der Außenseite einer Schaufel und der Innenseite der benachbarten Schaufel, dem Boden (11, 21) und der Decke (12, 22) begrenzt ist, und andererseits mindestens zwei Durchlässe (13, 14, 23, 24) aufweist, die jeder Schaufel zugeordnet sind und von denen eine (14, 24) in die Decke (12, 22) und die andere (13, 23) in den Boden (11, 21) gebohrt ist, wobei jeder Durchlaß mit einem Ende in einen Kanal und mit dem anderen Ende an einem Punkt mündet, der sich stromabwärts vom Gitter (4, 5) befindet, dadurch gekennzeichnet, daB für jeden Durchlaß (13, 14, 23, 24) das in den Kanal mündende Ende sich in der Nähe der Innenseite der Schaufel befindet, die den Kanal in Höhe des Halses (10, 20) an einem Punkt begrenzt, der von dem Mittelbereich dieses Kanals entfernt ist.

2. Schaufelgitter (4, 5) für eine Turbine, das einerseits eine Folge von Schaufeln, die zwischen einer Decke (12, 22) und einem Boden (11, 21) angeordnet sind und so eine Folge von Kanälen bilden, die von dem die Turbine betreibenden FluId durchflossen werden, wobei jeder Kanal von der Außenseite einer Schaufel und der Innenseite der benachbarten Schaufel, dem Boden (11, 21) und der Decke (12, 22) begrenzt ist, und andererseits Durchlässe (14, 24) aufweist, die den Schaufeln zugeordnet und in die Decke (12, 22) gebohrt sind, wobei jeder Durchlaß (14, 24) an einem Ende in einen Kanal und am anderen Ende an einem Punkt mündet, der stromabwärts vom Gitter (4, 5) liegt, dadurch gekennzeichnet, daß für jeden Durchlaß (14, 24) das in den Kanal mündende Ende sich in der Nähe der Innenseite der Schaufel befindet, die diesen Kanal in Höhe des Halses (10, 20) an einem Punkt begrenzt, der von dem Mittelbereich dieses Kanals entfernt ist.

3. Schaufelgitter (4, 5) für eine Turbine, das einerseits eine Folge von Schaufeln, die zwischen einer Decke (12, 22) und einem Boden (11, 21) angeordnet sind und so eine Folge von Kanälen bilden, die von dem die Turbine betreibenden Fluid durchflossen werden, wobei jeder Kanal von der Außenseite einer Schaufel und der Innenseite der benachbarten Schaufel, dem Boden (11, 21) und der Decke (12, 22) begrenzt ist, und andererseits Durchlässe (13, 23) aufweist, die den Schaufeln zugeordnet sind und in den Boden (11, 21) gebohrt sind, wobei jeder Durchlaß (13, 23) mit einem Ende in einen Kanal und mit dem anderen Ende an einem Punkt mündet, der sich stromabwärts vom Gitter (4, 5) befindet, dadurch gekennzeichnet, daß für jeden Durchlaß (13, 23) das in den Kanal mündende Ende sich in der Nähe der Innenseite der Schaufel befindet, die den Kanal in Höhe des Halses (10, 20) an einem Punkt begrenzt, der vom Mittelbereich dieses Kanals entfernt ist.

4. Bewegliches Schaufelgitter (4) für eine Turbine, das einerseits eine Folge von auf einem Boden (11) angebrachten Schaufeln, die so eine Folge von Kanälen bilden, die von dem die Turbine betreibenden Fluid durchflossen werden, wobei jeder Kanal von der Außenseite einer Schaufel und der Innenseite der benachbarten Schaufel und dem Boden (11) begrenzt ist, und andererseits Durchlässe (13) aufweist, die den Schaufeln zugeordnet und in den Boden (11) gebohrt sind, wobei jeder Durchlaß (13) mit einem Ende in einen Kanal und mit dem anderen Ende an einem Punkt mündet, der sich stromabwärts vom Gitter (4) befindet, dadurch gekennzeichnet, daß sich für jeden Durchlaß (13) das in den Kanal mündende Ende in der Nähe der Innenseite der Schaufel befindet, die den Kanal in Höhe des Halses (10) an einem Punkt begrenzt, der vom Mittelbereich dieses Kanals entfernt ist.

5. Festes Schaufelgitter (5) für eine Turbine, das einerseits eine Folge von an einer Decke (21) angebrachten Schaufeln, die so eine Folge von Kanälen bilden, die von dem die Turbine betreibenden Fluid durchflossen werden, wobei jeder Kanal von der Außenseite einer Schaufel und der Innenseite der benachbarten Schaufel und der Decke (21) begrenzt ist, und andererseits Durchlässe (24) aufweist, die den Schaufeln zugeordnet und in die Decke (21) gebohrt sind, wobei jeder Durchlaß (24) mit einem Ende in einen Kanal und mit dem anderen Ende an einem Punkt mündet, der stromabwärts vom Gitter (5) angeordnet ist, dadurch gekennzeichnet, daß für jeden Durchlaß (24) das in den Kanal mündende Ende sich in der Nähe der Innenseite der Schaufel befindet, die diesen Kanal in Höhe des Halses (20) an einem Punkt begrenzt, der vom Mittelbereich des Kanals entfernt ist.

6. Turbine mit einem festen Schaufelgitter (5) gefolgt von einem beweglichen Schaufelgitter (4), wobei jedes der Schaufelgitter (4, 5) eine Folge von Schaufeln aufweist, die zwischen einer Decke (12, 22) und einem Boden (11, 21) angeordnet sind und so eine Folge von Kanälen bilden, die von dem die Turbine betreibenden Fluid durchflossen werden und je von der Außenseite einer Schaufel und der Innenseite der benachbarten Schaufel, dem Boden (11, 21) und der Decke (12, 22) begrenzt werden, wobei das feste Gitter (5) für jede Schaufel mindestens eine Bohrung (24) aufweist, die in die Decke (22) gebohrt ist und mit einem Ende in einen Kanal und mit dem anderen Ende an einem Punkt mündet, der stromabwärts von dem Gitter (5) angeordnet ist, wobei die Turbine in Höhe des beweglichen Schaufelgitters (4) Dichtungsscheibchen (9) aufweist, die die Decke (11) des Gitters (4) umgeben, dadurch gekennzeichnet, daß für jeden Durchlaß das in den Kanal mündende Ende sich in der Nähe der Innenseite der Schaufel befindet, die den Kanal in Höhe des Halses (20) an einem Punkt begrenzt, der vom Mittelbereich des Kanals entfernt ist.

7. Turbine nach Anspruch 6, dadurch gekennzeichnet, daß die Durchlässe (24) einen Durchsatz haben, der geringer oder gleich dem Leckdurchsatz ist, der längs der zu dem folgenden beweglichen Gitter (4) gehörenden Dichtungsscheibchen (9) verläuft.

8. Turbine mit einem beweglichen Schaufelgitter (4) gefolgt von einem festen Schaufelgitter (5'), wobei jedes der Schaufelgitter (4, 5') eine Folge von Schaufeln aufweist, die zwischen einer Decke (12, 22) und einem Boden (11, 21) angeordnet sind und so eine Folge von Kanälen bilden, die vom die Turbine betreibenden Fluid durchflossen werden und je von der Außenseite einer Schaufel und der Innenseite der benachbarten Schaufel, dem Boden (11, 21) und der Decke (12, 22) begrenzt werden, wobei das bewegliche Schaufelgitter (4) für jede Schaufel mindestens einen in den Boden (11) gebohrten und mit einem Ende in den Kanal und mit dem anderen Ende an einen Punkt stromabwärts von dem Gitter (4) mündenden Durchlaß aufweist, wobei die Turbine des festen Schaufelgitters (5') Dichtungsscheibchen (8) aufweist, die den Boden (21) des Gitters (5') umgeben, dadurch gekennzeichnet, daß für jeden Durchlaß (13) das in den Kanal mündende Ende sich in der Nähe der Innenseite der Schaufel befindet, die den Kanal in Höhe des Halses (10) an einem Punkt begrenzt, der von dem Mittelbereich des Kanals entfernt ist.

9. Turbine nach Anspruch 8, dadurch gekennzeichnet, daß die Durchlässe (13) einen geringeren oder gleichen Durchsatz haben wie der Leckdurchsatz, der längs der zum folgenden festen Schaufelgitter (5') gehörenden Dichtungsscheibchen verläuft.
